# EUROPÄISCHE PATENTSCHRIFT

(11) **EP 0 103 219 B1**
(45) Veröffentlichungstag und Bekanntmachung des Hinweises auf die Patenterteilung: **15.07.1987**
(21) Anmeldenummer: 83108319.1
(22) Anmeldetag: 24.08.1983
(51) Int. Cl.: F41C 27/14, F41C 25/02, F41F 13/12

(54) **Zündhülsenmagazin für einen Geschützkeilverschluss**
Primer cartridge magazine for a sliding-wedge breech block in a gun
Chargeur à étoupilles d'allumage pour une culasse à coin dans un canon

(30) Priorität: 11.09.1982 DE 3233749
(43) Veröffentlichungstag der Anmeldung: 21.03.1984
(73) Patentinhaber: Rheinmetall GmbH, 40880 Ratingen (DE)
(72) Erfinder: Bartolles, Rolf, D-4052 Korschenbroich 2 (DE)
(74) Vertreter: Behrens, Ralf Holger (DE)

## Beschreibung

Die Erfindung betrifft ein Zündhülsenmagazin für einen Geschützkeilverschluss nach dem Oberbegriff des Patentanspruchs 1.

Ein solches Zündhülsenmagazin ist aus der DE-C 2362131 bekannt. Um dieses schachtartig ausgebildete Zündhülsenmagazin mit Zündhülsen auffüllen zu können, ist es notwendig, die Feder 38 vorzuspannen. Diesen Zweck erfüllt entweder eine gleichzeitig als Anzeige dienende, nach oben aus dem Zündhülsenmagazin 34 herausragende Zugstange, die fest mit dem beweglichen Führungsstück der Feder 38 verbunden ist oder eine von unten durch den Gehäuseboden hereinsteck- und entfernbare Druckstange.

In der Praxis hat es sich jedoch gezeigt, dass die Vorspannmethode mit Druckstangen sehr umständlich ist und evtl. zurückschnellende Druckstangen eine Gefahr für das Bedienungspersonal darstellen. Die Vorspannmethode der Druckfeder durch die nach oben herausziehbare Zugstange reduziert zwar erheblich das Verletzungsrisiko beim Nachfüllen der Zündhülsen, ist aber ebenfalls umständlich, weil auch nur eine Hand zum Nachladen zur Verfügung steht, während die andere Hand dafür benötigt wird, die Feder durch die Zugstange in zusammengedrückter Position zu halten. Die Zugstange hat zwar den Vorteil, dass mit ihrer Hilfe der Bestand an vorhandenen Zündhülsen im Magazin angezeigt werden kann, jedoch ist die übliche Kennzeichnung, beispielsweise mit Farben, zu ungenau, um den genauen Bestand anzugeben. Eine exakte Vorgabe für eine bestimmte aufzufüllende Anzahl ist dabei nicht möglich. Besonders nachteilig wirkt sich jedoch bei einem gefüllten Zündhülsenmagazin mit Zugstange die fast in gleicher Länge des Magazins nach oben herausragende Zugstange aus, weil ein entsprechend grosser Freiraum, beispielsweise zwischen einem Turmdach eines gepanzerten Fahrzeuges und dem Geschützkeilverschluss, vorhanden sein muss, wodurch z.B. die Bauhöhe des gepanzerten Fahrzeuges ungünstig beeinflusstwird.

Des weiteren ist aus der US-A 2 569 995 ein Magazin mit einer Vorratsanzeige bekannt, die aus einer durch ein Band betätigbaren Sichtscheibe besteht. Das Magazin eignet sich jedoch nur zur Aufnahme von Luftgewehrkugeln, weshalb es durch seinen munitionsspezifischen Aufbau und durch seine unterschiedliche Handhabung nicht als Zündhülsenmagazin für einen Geschützkeilverschluss einsetzbar ist.

Dieses Magazin ist rohrartig aufgebaut und ist nur von unten in den Boden eines Gewehrgriffs einschiebbar. Ein im Magazinrohr befindliches und durch eine Feder vorgespanntes Druckstück enthält eine Sperreinrichtung, die zum Nachfüllen des Magazins mit Gewehrkugeln benötigt wird. Ungünstigerweise werden die Kugeln beim Nachladen magazinaussenseitig nicht in der Ausschubrichtung fixiert, so dass sie ungesichert herausfallen können. Zur Entsicherung des Druckstückes aus seiner Sperrstellung ist eine

Drehung des Magazins um seine Längsachse erforderlich. Eine derartige Entsicherung durch Rotation kann jedoch für die Entsicherung eines Zündhülsenmagazins mit rechteckigem Querschnitt kein Vorbild sein.

Eine weitere Schwierigkeit besteht darin, dass die Zahl des an der Sichtscheibe anzeigbaren Munitionsvorrates nur von einer Seite des Magazins über ein Sichtfenster einsehbar ist. Die Sichtscheibe ist des weiteren zur Anzeige des Munitionsvorrates über ein Band mit dem Druckstück verbunden, wodurch beim Auffüllvorgang der Kugeln die Scheibe durch das Band zurückgedreht werden muss. Bei diesem Vorgang ist es jedoch durch eine schuberzeugende Wirkung des Bandes möglich, dass das Band im Magazingehäuse scheuern und die Sichtscheibe blockieren kann. Dabei besteht die Gefahr, dass die Sichtscheibe bereits früh blockiert wird, weil der Magazinschacht im Bereich der Sperrnuten beim Nachladen des Magazins nicht gegen Verunreinigungen geschützt ist. Bei dieser Anordnung sind keine Mittel zur Vorspannung des Bandes durch die Scheibe vorgesehen. Die Vorratsanzeigescheibe steht deshalb zu keinem Zeitpunkt mit dem Druckstück in Zugverbindung, weil einerseits in der Sperrstellung des Druckstückes die Federkraft durch den am Druckstück befindlichen Sperrstift aufgenommen wird und andererseits in der Betriebsstellung eine direkte Übertragung der Federkraft über das Druckstück auf die Kugeln erfolgt. Unmittelbar an der Vorratsscheibe angeordnete Mittel zur Drehung und Einstellung der Scheibe sowie zur Aufnahme einer bestimmten Anzahl von Kugeln sind nicht vorgesehen.

Eine weitere Schwierigkeit besteht darin, dass das Band mit der Anzeigescheibe und dem Druckstück fest verbunden und nicht auf einfache Weise von diesen Teilen lösbar ist. Des weiteren ist das Band mittig auf der Längsachse des Magazins angeordnet, wodurch die Anzeigescheibe raumaufwendig exzentrisch zur Magazinachse befestigt werden muss.

Aufgabe der Erfindung ist es, für ein Zündhülsenmagazin eines Geschützkeilverschlusses, . eine gut sichtbare und exakte Anzeige über die jeweilige Anzahl der Zündhülsen zu schaffen und dabei, ohne die umgebenden Freiräume des Zündhülsenmagazin zu beeinträchtigen, raumsparend zu sein sowie eine einfache, sichere und schnellere Durchführung des Ladevorganges zu ermöglichen.

Gelöst wird die Aufgabe durch die im kennzeichnenden Teil des Patentanspruchs 1 angegebenen Merkmale.

Die Erfindung ermöglicht es, durch den Einbau einer drehbeweglichen Vorratsanzeigeeinrichtung, die mit einer Sperreinrichtung und einem Sicherheitsanschlag versehen ist, nicht nur eine auf zwei gegenüberliegenden Seiten exakt angebende Vorratsanzeige für Zündhülsen, sondern gestattet raumsparend, ohne den umgebenden Raum zu beeinflussen, durch eine variable Einstellmöglichkeit auf die Menge der aufzufüllenden Zündhülsen eine leichte und sichere Bedienung. Dabei ist es durch eine Sperreinrichtung möglich, durch eine einfache Drehbewegung der Vorratsanzeigeeinrichtung während der Einstellung auf eine bestimmte Menge aufzunehmender Zündhülsen, die Feder vorzuspannen, wodurch eine einfache, schnelle und zündhülsenschonende Nachfüllung erzielt wird, während in entsicherter Stellung der Sperreinrichtung durch Entlastung der Zugverbindung die Federkraft ein Herausfallen der Zündhülsen aus dem Zündhülsenmagazin verhindert und vorteilhaft der vorhandene Bestand an Zündhülsen kontinuierlich anzeigbar ist. Erfordert die durch einen Sicherheitsanschlag vor einer Überbelastung geschützte Vorratsanzeigeeinrichtung zwar eine geringfügige Vergrösserung der Zündhülsenmagazinlänge gegenüber einer Zündhülsenmagazinausführung ohne Zugstangenanzeige, so ist es dennoch gelungen, unter vorteilhafter Beibehaltung des bisherigen Zustandes des in den bewegbaren Schieber des Geschützkeilverschlusses einschiebbaren unteren Schachtteiles des Zündhülsenmagazins gemäss der DE-C 2362131, ein dazu austauschbares und raumsparendes Zündhülsenmagazin mit Anzeige der Zündhülsen zu konzipieren, das gegenüber einem bisherigen Zündhülsenmagazin mit Zugstange einen fast eine Länge des Zündhülsenmagazins entsprechenden zusätzlichen Freiraum oberhalb des Zündhülsenmagazins, beispielsweise zwischen dem Turmdach und dem Geschützkeilverschluss, nicht mehr benötigt und damit Panzerfahrzeugen gestattet, die Bauhöhe um diese Höhendifferenz günstiger zu gestalten.

Weitere vorteilhaftere Ausgestaltungen und Weiterbildungen der Erfindung gehen aus den Unteransprüchen hervor.

Gemäss einer Besonderheit der Erfindung ist die mit einer Sperreinrichtung und einem Sicherheitsanschlag versehene Vorratsanzeigeeinrichtung mit einer drehbaren runden Anzeigescheibe, einem formschlüssig mit einem Führungsstück und der Anzeigescheibe verbundenen Zugband und einem Flügelrad ausgerüstet, wobei durch die um die Achse des Flügelrades drehbare Anordnung der Anzeigescheibe und durch die ebenfalls auf dem Flügelrad formschlüssige Anordnung der Kupplungsscheiben des Sicherheitsanschlages, des Sperrades und der Befestigungsmittel sowie der Möglichkeit das Zugband auf der Anzeigescheibe aufzuwickeln, auf kleinstmöglichem Raum eine verstellbare und gut sichtbare Vorratsanzeige erzielt wird.

Besonders vorteilhaft wirkt sich das geringe spezifische Gewicht der Anzeigescheibe für die Dauerhaltbarkeit des Zugbandes aus, weil beim Ausstoss der Zündhülsen aus dem Zündhülsenmagazin und der damit verbundenen Weiterdrehung der Anzeigescheibe nur ein geringes Schwungmoment zu übertragen ist. Aus der bei der Anzeige des Leerzustandes nur noch geringen abzubremsenden Schwungmasse der Anzeigescheibe resultiert ebenfalls, dass die Kupplungsscheiben des Sicherheitsanschlags entsprechend klein bei hoher Lebenserwartung dimensioniert werden können, ohne dass der zusätzliche Zweck, eine Überspannsicherung des Zugbandes während einer anschlagenden Kupplungsscheibe am Sicherheitsanschlag bei maximal vorgespannter Feder darzustellen, ausser acht gelassen würde.

Die Erfindung zeichnet sich weiter vorteilhaft dadurch aus, dass die Abstände der Zahnlücken des Sperrades derartig mit den Abständen der Zündhülsen im Zündhülsenmagazin und den Zahlen auf der Anzeigescheibe abgestimmt sind, dass in den Sichtfenstern entweder die vorgewählte Zahl der Anzeigescheibe oder die Zahl des vorhandenen Hülsenbestandes gut sichtbar anzeigbar ist.

Die Erfindung wird nachstehend anhand der in den Zeichnungen unter weitgehendem Verzicht auf erfindungsunwesentliche Einzelheiten dargestellten Ausführungsbeispieles, des näheren erläutert. Es zeigt:
Fig. 1 schematisch einen Teilschnitt durch einen Geschützkeilverschluss im Anschluss an ein nicht dargestelltes Waffenrohrende in Höhe der Rohrseelenachse und ein bei einem geschlossenen Verschluss in einen Schieber eingeschobenes Zündhülsenmagazin,
Fig. 2 in einer Vorderansicht das Zündhülsenmagazin mit Vorratsanzeigeeinrichtung,
Fig. 3 das in Figur 2 dargestellte Zündhülsenmagazin in einer Seitenansicht von links,
Fig. 4 einen Längsschnitt durch das Zündhülsenmagazin entlang der in Figur 3 dargestellten Fläche 4-4,
Fig. 5 eine Teildarstellung des Zugbandes mit Befestigungselementen an den Enden,
Fig. 6 jeweils in perspektifischer Einzeldarstellung die in das Zündhülsenmagazin einsteckbaren Teile der Anzeigevorrichtung und Feder mit Angabe der Einbauposition.
Fig. 7 in einer Teilansicht von links die in Figur 3 dargestellte Anzeigevorrichtung,
Fig. 8 in einer Teilansicht von rechts die in Figur 3 dargestellte Anzeigevorrichtung,
Fig. 9 eine perspektifische Darstellung der Einzelteile der Sperreinrichtung mit Angabe der Einbauposition auf der Innenseite des Zündhülsenmagazins.
Fig. 10 eine perspektifische Einzeldarstellung der auf der Achse der Anzeigeeinrichtung angeordnete Teile in der Reihenfolge des Einbaues.

In Figur 1 ist ein zu einem nicht dargestellten Bodenstück eines Geschützes gehörender in Pfeilrichtung beweglicher Verschlusskeil 56 bei der Einführung einer neuen Zündhülse 4 in das bei Schussabgabe auf der mit der nicht dargestellten Rohrseelenachse übereinstimmenden Achse 58 angeordnete Zündhülsenlager 57 zu erkennen. Im Verschlusskeil 56 ist ein Zahnsegment 59 gelagert. Mit einer am Verschlusskeil 56 angeordneten Gleitführung 61 ist ein Schieber 9 durch eine Zahnstange 62 verschiebbar verbunden. Das Zahnsegment 59 ist nach Schussabgabe im Uhrzeigersinn nach unten schwenkbar, so dass der Schieber 9 entgegen der Verschlusskeilbewegung ebenfalls relativ zum Verschlusskeil nach unten bewegbar ist. An dem Schieber ist drehbar ein Ladehebel 66 gelagert, durch den automatisch oder von Hand die Zündhülsen 4 in das Zündhülsenlager 57 einschiebbar sind. Unterhalb des Zündhülsenlagers 57 ist eine kniehebelartig ausgebildete Auswerferkralle 60 angeordnet.

In dem Schieber 9 eingesetzt, wird über einen Schnappverschluss 63 das über ein Sichtfenster 20 die vorhandene Menge an Zündhülsen 4 anzeigende Zündhülsenmagazin 1 gehalten. In dieser Einbauposition befindet sich eine Sperreinrichtung 7 einer an dem entgegengesetzt der Ein- 14 und Austrittsöffnung 15 liegenden Ende des Zündhülsenmagazin 1 angeordneten drehbaren Vorratsanzeigeeinrichtung 3 nicht im Eingriff, so dass während die Zündhülsen 4 unter dem Druck der Magazinfeder 34 durch ein Führungsstück 5 in Richtung Kippanschlag 64 gedrückt werden, über ein zwischen der Vorratsanzeigeeinrichtung 3 und dem Führungsstück 5 eine Zugverbindung herstellendes Zugband 6 die genaue zahlenmässige Anzeige der noch im Zündhülsenmagazin 1 vorhandenen Zündhülsen 4 in dem vorderen und dem gegenüberliegenden hinteren Sichtfenster 20 erfolgen kann.

Unterhalb des Sichtfensters 20 ist auf der Vorratsanzeigeeinrichtung 3 ein Flügelrad 17 angeordnet, durch dessen Drehung beim Nachladen des Zündhülsenmagazins 1 über das Zugband 6 die Magazinfeder 34 durch das Führungsstück 5 platzsparend vorspannbar ist. Die Zündhülsen 4 können dabei federkraftentlastet leicht durch die Eintrittsöffnung 14 bis auf die durch das Flügelrad 17 voreingestellte Menge nachgeladen werden.

Deshalb wird, wenn das Zündhülsenmagazin 1 im Schieber 9 wieder eingeschoben ist, der oberhalb der Vorratsanzeigeeinrichtung 3 befindliche Raum 12 nicht durch den Anzeigemechanismus beeinträchtigt, so dass beispielsweise zwischen einem Turmdach 65 eines gepanzerten Fahrzeuges und dem Zündhülsenmagazin 1 der Abstand a ein Minimum erreicht.

Die Figuren 2 bis 4 zeigen das Zündhülsenmagazin 1 in verschiedenen Darstellungen. Ohne das Zündhülsenmagazin 1 nennenswert zu verlängern, gehen dabei die auf den Seiten 10, 11 angeordneten Gehäusewandungen 21, 22 der Vorratsanzeigeeinrichtung 3, das Zündhülsenmagazin 1 in der Breite nicht verändernd, in das Gehäuse des Zündhülsenmagazin 1 über. In den Gehäusewandungen 21, 22 ist um die Achse 16 drehbar das Flügelrad 17 gelagert, das formschlüssig zwischen den Gehäusewandungen 21, 22 in einer Erweiterung 18 des Magazinschachtes 13 nicht nur die Anzeigescheibe 2 über eine Profilöffnung 24, sondern auch das Sperrad 19 der Sperreinrichtung 7 aufnimmt. Am Flügelrad 17 sind auf der Seite 11 zum bequemen Vorspannen der Magazinfeder 34 zwei gegenüberliegende, schmale und in einer senkrecht zum Zündhülsenmagazin 1 liegenden Ebene Flügel 35 angeordnet, durch deren Drehung die Zahnanzeige der Zündhülsen 4 in dem auf der Seite 11 befindlichen Sichtfenster 20 nicht beeinträchtigt wird. Innerhalb der Gehäusewandung 22 sind zueinander bewegliche, für einen Sicherheitsanschlag 8 benötigte Scheiben 39, 40 formschlüssig mit dem Flügelrad 17 verbunden. Axial werden das Flügelrad 17 und die Scheiben 39, 40 durch Befestigungsmittel41 fixiert. Durch Drehung des Flügelrades in Drehrichtung 23 ist über das Zugband 6, das an den Enden mit seinen Zylindern 55 einerseits über einen Schlitz 28 mit der Bohrung 26 der Anzeigescheibe 2 und andererseits über einen Schlitz 51 mit der Bohrung 50 des Führungsstükkes 5 formschlüssig verbunden ist, die Magazinfeder 34 in dem Magazinschacht 13 vorspannbar, wobei durch die Sperreinrichtung 7 jede Rastposition bis zur Begrenzung der Drehung durch den Sicherheitsanschlag 8 einnehmbar ist. Die entgegengesetzt der Drehrichtung 23 beidseitige Zahlenkennzeichnung der Stirnflächen 27 der Anzeigescheibe 2 zeigt in den Sichtfenstern 20 entweder beim Ladevorgang die Anzahl der aufzuladenden Zündhülsen 4 oder im eingebauten Zustand des Zündhülsenmagazins 1 im Schieber 9 den jeweils nach Schussabgabe vorhandenen Bestand an Zündhülsen 4 an. Das zur Aufnahme der Magazinfeder 34 dienende obere Führungsstück 67 stützt sich oberseitig an dem Griffstück 48 ab, welches durch Stifte 68 mit den Gehäusewandungen 21,22 verbunden ist und für das Zugband 6 eine sichere Führung und einen äusseren Schutz auch für den Mantel 25 der Anzeigescheibe 2 dargestellt.

Figur 5 verdeutlicht, dass das an den Enden zum formschlüssigen Ankuppeln mit Zylindern 55 versehene Zugband 6 beidseitig stirnseitig an den Enden und dabei quer zur Längsrichtung mit Bohrungen versehen ist, durch die über Stege 54 die beiden symmetrischen Hälften des Zylinders 55 beispielsweise aus Kunststoff angiessbar, anpressbar oder aufspritzbar sind.

Figur 6 veranschaulicht die in den Magazinschacht 13 (Figur 4) über dessen Erweiterung 18 gemeinsam einschiebbaren Teile wie Führungsstück 5, Magazinfeder 34, Zugband 6, Führungsstück 67 sowie das mit Stiften 68 an den Gehäusewandungen 21, 22 fixierbare Griffstück 48, dessen zentrale Bohrung zur Schachterweiterung 18 hin geöffnet ist, sonst jedoch halbkreisförmig die Anzeigescheibe 2 schützend umschliesst. Das Führungsstück 5 enthält zur Führung und Befestigung des Zugbandes 6 eine nutartige Führung 49, einen Schlitz 51 und eine Bohrung 50. Die Stege 52 des Führungsstückes 5 sind zur Gewährleistung einer guten Führung hoch ausgeführt und enthalten, um einerseits ein Klemmen der Magazinfeder 34 zu vermeiden und andererseits weniger Masse zu bewegen, Ausrundungen 53.

Die Lage des Sicherheitsanschlages 8 (Figur 3) ist vergrössert in Figur 7 erkennbar. Innerhalb der Gehäusewandungen 22 sind unterhalb des Sichtfensters 20 um die Achse 16 über die Profilöffnung 47 drehbar die Scheiben 39,40 angeordnet, wobei das Segment 45 der Scheibe 39 bei maximal vorgespannter Magazinfeder 34 (Figur 4) gegen die in der Nute 43 eingelassene Feder 44 schlagend eine Weiterdrehung des Flügelrades 17 verhindert. Die zur Ankuppelung notwendigen Segmente 46 (Figur 10) der Scheiben 39, 40 sind dabei so bemessen, dass auch bei einem leeren Zündhülsenmagazin 1 und entspannter Magazinfeder 34 (Figur 4) eine Weiterdrehung entgegengesetzt der Drehrichtung 23 (Figur 4) verhindert wird. Von der Aussenseite wird die Scheibe 40 von Befestigungsmitteln 41, beispielsweise einer Scheibe, an die ein Stift angeschlossen ist, in Längsrichtung der Achse 16 gehalten.

Figur 8 zeigt vergrössert die Lage des Hebels 30 der Sperreinrichtung 7 (Figur 1) und veranschaulicht die Anordnung des in der Gehäusewandung 21 angeordneten Sichtfenstern 20 und des Sperrrades 19 auf engstem Raum. Durch die Einbauposition des Zündhülsenmagazin 1 in den Schieber 9 (Figur 1) ist durch eine Bewegung des Hebels 30 in Richtung 69 die Sperrstellung des Sperrades 19 aufhebbar, so dass eine Rückdrehung entgegengesetzt der Drehrichtung 23 möglich ist.

Wie der Hebel 30 sperrend in die Zahnlücken 33 des um die Achse 16 drehbaren Sperrades 19 eingreift und die selbsttätige Rückbewegung in die Sperrstellung erfolgt, verdeutlichen die in Figur 9 dargestellten Einzelteile. Bei der Entnahme des Zündhülsenmagazins 1 aus dem Schieber 9 (Figur 1) z.B. bei einem Magazinwechsel wird unter dem Druck der Rückstellfeder 32 der Hebel 30 durch einen Stift 31 um die Achse 29 geschwenkt, so dass das freie Ende des Hebels 30 in die Zahnlükken 33 des Sperrades 19 einrasten kann.

Figur 10 zeigt im einzelnen alle auf der Achse 16 angeordneten Einzelteile wie sie in der Reihenfolge von aussen in die Gehäusewandungen 21 und 22 eingebaut werden. Am Flügelrad 17 ist neben dem Zylinder 36, der zur Zentrierung in der Gehäusewand 21 dient, das profilartige Mittelstück 37 zur Aufnahme der Anzeigescheibe 2 und das ebenfalls als Profil ausgebildete Endstück 38, zur Mitnahme der Scheiben 39, 40 erkennbar. Eine durchgehende Bohrung 42 gestattet die Befesitigung in axialer Richtung über die Befestigungsmittel 41. Die als Kupplung ineinandergreifenden Segmente 46 der Scheiben 39, 40 nehmen die von der Profilöffnung 47 der Scheibe 40 übertragene Drehbewegung auf und sind durch ein in Umfangsrichtung vorhandenes Spiel mit der durch den Anschlag des Segmentes 45 begrenzten Drehbewegung des Flügelrades 17 abgestimmt.

### Bezugszeichenliste

## Patentansprüche

1. Zündhülsenmagazin (1) für einen Geschützkeilverschluss, das von einem bewegbaren Schieber (9) bei geöffnetem und geschlossenem Verschlusskeil (56) frei zugänglich aufnehmbar ist, wobei die im Zündhülsenmagazin (1) hintereinander stapelbaren Zündhülsen (4) federkraftbeaufschlagbar sind, dadurch gekennzeichnet, dass das Zündhülsenmagazin (1) zur Erzeugung einer auf zwei gegenüberliegenden Seiten (10, 11) exakt angebbaren und den umgebenden Raum (12) nicht beeinträchtigenden Vorratsanzeige für Zündhülsen (4) eine drehbeweglich einstellbare Vorratsanzeigeeinrichtung (3) enthält, die mit einem die Zündhülsen (4) federkraftentlastbaren Führungsstück (5) in Zugverbindung steht, und dass einerseits die Vorratsanzeigevorrichtung (3) mit einer Sperreinrichtung (7) versehen ist, die während des Einbauzustandes des Zündhülsenmagazins (1) im Schieber (9) automatisch entsichert ist, wodurch der vorhandene Bestand an Zündhülsen (4) kontinuierlich anzeigbar ist, jedoch zum Zweck des Ladens die Federkraftbeaufschlagung der Zündhülsen (4) durch eine Sperrstellung aufhebbar ist, und dass andererseits die Vorratsanzeigeeinrichtung (3) mit einem den Anzeigenbereich begrenzenden Sicherheitsanschlag (8) ausgestaltet ist, wodurch eine Überbeanspruchung der Vorratsanzeigeeinrichtung (3) vermeidbar ist.

2. Zündhülsenmagazin, nach Anspruch 1, dadurch gekennzeichnet, dass die Vorratsanzeigeeinrichtung (3) an dem entgegengesetzt der Ein-(14) und Austrittsöffnung (15) liegenden Ende des Zündhülsenmagazins (1) in einer Erweiterung (18) des Magazinschachtes (13) angeordnet ist und neben der Sperreinrichtung (7) und dem Sicherheitsanschlag (8) im wesentlichen aus einer um eine senkrecht zu den Seiten (10,11) stehenden Achse (16) drehbaren runden Anzeigescheibe (2), einem auf der Achse (16) befindlichen, von der Aussenseite (11) verstellbaren und über Befestigungsmittel (41) in Achsrichtung befestigten Flügelrad (17), einem mit der Anzeigescheibe (2) und dem Führungsstück (5) formschlüssig verbundenen, einseitig im Zündhülsenmagazin (1) angeordneten Zugband (6) und aus einem die Anzeigescheibe (2) mantelumhüllenden Griffstück (48) sowie aus zwei in einem parallelen Abstand zur Achse (16) angeordneten und zu den Seiten (10, 11) hin sich erweiternden Sichtfenstern (20) der Gehäusewandungen (21, 22) besteht, wobei ein Sperrad (19) der Sperreinrichtung (7) ebenfalls auf der Achse (16) angeordnet und mit dem Flügelrad durch Formschluss mitdrehbar verbunden ist.

3. Zündhülsenmagazin, nach einem der Ansprüche 1 und 2, gekennzeichnet durch folgende Merkmale:
a) die Anzeigescheibe (2) ist entgegengesetzt der Drehrichtung (23) beidseitig auf den Stirnflächen (27) fortlaufend mit gleichen Zahlen gekennzeichnet, wobei die Anzahl der Zahlen der im Zündhülsenmagazin (1) maximal aufnehmbaren Zündhülsen (4) entspricht,
b) im Zentrum der Anzeigescheibe (2) ist senkrecht zu den Stirnflächen (27) verlaufend eine durchgehende Profilöffnung (24) zur Mitnahme durch das Flügelrad (17) vorgesehen und
c) die Anzeigescheibe (2) ist in der Nähe ihres Mantels (25), die Stirnflächen (27) senkrecht verbindend, mit einer Bohrung (26) versehen, die über einen Schlitz (28) zu dem Mantel (25) hin geöffnet ist, wodurch eine Befestigung des Zugbandes (6) mit der Anzeigescheibe (2) ermöglicht wird und das Zugband (6) in Drehrichtung (23) auf dem Mantel (25) aufwickelbar ist.

4. Zündhülsenmagazin, nach einem der Ansprüche 1 bis 3, dadurch gekennzeichnet, dass die Anzeigescheibe (2) zur Erzeugung eines geringen Massenträgheitsmomentes aus einem leichten Werkstoff mit einem spezifischen Gewicht von <3000 kg/m³ hergestellt ist.

5. Zündhülsenmagazin, nach einem der Ansprüche 1 bis 4, dadurch gekennzeichnet, dass die Sperreinrichtung (7) einen von der Seite (11) des Zündhülsenmagazins (1) aus das Sperrad (19) entsperrbaren Hebel (30) enthält, der um einen auf der Achse (29) befindlichen und in der Gehäusewandung (21) befestigten Stift (31) drehbar und beim Nichtvorhandensein äusserer Krafteinwirkung durch die Kraft einer Rückstellfeder (32), die Sperrstellung verursachend, in die Zahnlükken (33) des Sperrades (19) einrastbar ist, wobei die Abstände der Zahnlücken (33) derartig mit den Abständen der Zündhülsen (4) im Zündhülsenmagazin (1) und mit den Abständen der Zahlen auf der Anzeigescheibe (2) abgestimmt sind, dass in den Sichtfenstern (20) entweder die vorgewählte Zahl der Anzeigescheibe (2) oder der vorhandene Zündhülsenbestand gut sichtbar anzeigbar ist.

6. Zündhülsenmagazin, nach einem der Ansprüche 1 bis 5, dadurch gekennzeichnet, dass am Flügelrad (17) an einem Ende zum bequemen Vorspannen der Magazinfeder (34) Flügel (35) angeordnet sind und daran anschliessend zur Zentrierung in dem Bereich der Gehäusewand (21) ein Zylinder (36) vorgesehen ist, an den sich zur Mitnahme des Sperrades (19) und der Anzeigescheibe (2) ein mit einem Profil versehenes Mittelstück (37) anschliesst, dass in ein weiteres mit einem Profil versehenes Endstück (38) zur Aufnahme und Mitnahme der für den Sicherheitsanschlag (8) benötigten Scheiben (39, 40) übergeht, wobei an dem Flügelrad (17) für den Einsatz der Befestigungsmittel (41) eine axial gerichtete durchgehende Bohrung (43) vorgesehen ist.

7. Zündhülsenmagazin, nach einem der Ansprüche 1 bis 6, dadurch gekennzeichnet, dass der Sicherheitsanschlag (8) aus einer in einer Nut (43) der Gehäusewand (22) befestigten Feder (44) besteht, an der über formschlüssige Verbindungen zwischen den Scheiben (39, 40) und zwischen der Scheibe (40) und dem Endstück (38) des Flügelrades (17) beim Einstellen einer maximalen Füllmenge an Zündhülsen (4) und beim Erreichen des Leerzustandes des Zündhülsenmagazin (1) ein an der Scheibe (39) hervorragendes Segment (45) in und entgegengesetzt der Drehrichtung (23) anschlagbar ist.

8. Zündhülsenmagazin, nach einem der Ansprüche 1 bis 7, dadurch gekennzeichnet, dass an jeweils einer Stirnseite jeder Scheibe (39, 40) Segmente (46) und in Achsrichtung der Scheibe (40) eine Profilöffnung (47) zur formschlüssigen Ankuppelung angeordnet sind.

9. Zündhülsenmagazin, nach einem der Ansprüche 1 bis 8, dadurch gekennzeichnet, dass das Führungsstück (5) für die Aufnahme des Zugbandes (6) mit einer in der Nähe der Führung (49) angeordneten Bohrung (50) und einem zur Einlegeseite des Zugbandes (6) sich öffnenden Schlitz (51) versehen ist, sowie zur besseren Aufnahme der Magazinfeder (34) die seitlichen Stege (52) mit Ausrundungen (53) versehen sind.

10. Zündhülsenmagazin nach einem der Ansprüche 1 bis 9, dadurch gekennzeichnet, dass zur formschlüssigen Ankuppelung des Zugbandes (6) an die Anzeigescheibe (2) und an das Führungsstück (5) an jedem Ende ein quer zur Längsrichtung angeordneter beidseitig des Zugbandes (6) über Stege (54) symmetrisch verbundener Zylinder (55) vorgesehen ist.

## Revendications

1. Chargeur à étoupilles d'allumage (1) pour une culasse à coin dans un canon, qui est reçu de façon à être librement accessible par un curseur mobile (9), lorsque le coin de culasse (56) est ouvert ou fermé, les étoupilles d'allumage (4) pouvant être empilées dans le chargeur à étoupilles d'allumage (1) les unes après les autres, pouvant être soumises à l'action de forces élastiques, caractérisé en ce que le chargeur à étoupilles d'allumage (1) contient, pour produire une indication de stock sur les étoupilles d'allumage (4) pouvant être indiquée exactement de deux côtés opposés (10, 11) et ne nuisant pas à l'espace environnant (12), un dispositif d'indication de stock (3) pouvant être réglé par mouvement de rotation, qui est en liaison de traction avec une pièce de guidage (5) pouvant supprimer la force élastique agissant sur les étoupilles d'allumage (4) et en ce que d'une part, le dispositif d'indication de stock (3) comporte un dispositif d'encliquetage (7) qui peut être dégagé automatiquement dans l'état monté du chargeur d'étoupilles d'allumage (1) dans le curseur (9), de sorte que l'état présent des étoupilles d'allumage (4) peut être indiqué en continu, mais pour le chargement, l'action des forces élastiques sur les étoupilles d'allumage (4) peut être supprimée par un encliquetage, tandis que, d'autre part, le dispositif d'indication de stock (3) peut être mis hors fonction avec une butée de sécurité (8) limitant le domaine d'indication, ce qui permet d'éviter une contrainte exagérée du dispositif d'indication de stock (3).

2. Chargeur à étoupilles d'allumage selon la revendication 1, caractérisé en ce que le dispositif d'indication de stock (3) est placé à l'extrémité du chargeur (1) opposée à l'ouverture d'entrée (14) et à l'ouverture de sortie (15) dans un prolongement (18) de la chambre (13) du chargeur et comprend essentiellement un disque indicateur (2) rond pouvant tourner autour d'un axe (16) perpendiculaire aux côtés (10, 11) une roue à ailettes (17) se trouvant sur l'axe (16), pouvant être déplacée du côté extérieur (11) et fixée en direction axiale par des moyens de fixation (41), un ruban de traction (6) relié avec concordance de forme au disque indicateur (2) et à la pièce de guidage (5), placé d'un côté dans le chargeur (1), et une pièce de prise (48) entourant le disque indicateur (2) à la façon d'une gaine, ainsi que deux fenêtres d'observation (20) des parois (21, 22) du boîtier placées parallèlement à l'axe (16) et à distance de celui-ci et s'élargissant vers les côtés (10, 11), une roue à rochets (19) du dispositif de blocage (7) étant également placée sur l'axe (16) et reliée à la roue à ailettes par concordance de forme de façon à pouvoir tourner avec elle.

3. Chargeur à étoupilles d'allumage selon les revendications 1 et 2, caractérisé par les caractéristiques suivantes:
a) le disque indicateur (2) est caractérisé, dans le sens opposé au sens de rotation (23), des deux côtés sur les surfaces frontales (27), en continu, par des^{r}chiffres identiques, le nombre des chiffres correspondant au nombre maximum d'étoupilles d'allumage (4) pouvant être reçues dans le chargeur (1),
b) il est prévu au centre du disque indicateur (2), perpendiculairement aux surfaces frontales (27), une ouverture profilée continue (24) pour entraîner la roue à aillettes (17), et
c) le disque indicateur (2) comporte au voisinage de sa surface latérale (25), reliant perpendiculairement les surfaces frontales (27) un alésage (26) qui est ouvert par une fente (28) vers la surface latérale (25), ce qui permet une fixation de la bande de traction (6) au disque indicateur (2), et l'enroulement de la bande de traction (6) sur la surface latérale (25) dans le sens de rotation (23).

4. Chargeur selon l'une des revendications 1 à 3, caractérisé en ce que le disque indicateur (2) est constitué, pour produire un faible moment d'inertie, par une matière légère d'un poids spécifique inférieur à 3000 kg/m³.

5. Chargeur selon l'une des revendications 1 à 4, caractérisé en ce que le dispositif de blocage (7) comprend un levier (30) pouvant être dégagé de la roue à rochets (19) qui peut tourner autour d'une broche (31) se trouvant sur l'axe (29) et fixée dans la paroi (21) du boîtier et s'encliqueter dans les entredents (33) de la roue à rochets (19), en provoquant l'encliquetage, en l'absence de l'action de forces extérieures, sous l'action d'un ressort de rappel (32), les intervalles entre les entredents (33) étant en corrélation avec les intervalles des étoupilles d'allumage (4) se trouvant dans le chargeur (1) et avec les intervalles des chiffres se trouvant sur le disque indicateur (2) de telle façon qu'il peut être indiqué dans les fenêtres d'observation (20) soit le chiffre prédéterminé du disque indicateur (2), soit le stock présent d'étoupilles d'allumage, avec une bonne visibilité.

6. Magasin selon l'une des revendications 1 à 5, caractérisé en ce que des ailettes (35) sont présentes sur la roue à ailettes (17) à l'une des extrémités, pour précontraindre commodément le ressort (34) du chargeur, et en ce qu'il est prévu, s'y raccordant, pour le centrage dans la zone de la paroi (21) du boîtier, un cylindre (36) auquel se raccorde, pour entraîner la roue à rochets (19) et le disque indicateur (2), une pièce centrale (37) pourvue d'un profil, qui se raccorde à une autre pièce terminale (38) pourvue d'un profil pour recevoir et entraîner les disques (39, 40) nécessaires pour la butée de sécurité (8), un alésage (42) débouchant des deux côtés, dirigé axialement, étant prévu sur la roue à aillettes (17) pour l'insertion des moyens de fixation (41 ).

7. Chargeur selon l'une des revendications 1 à 6, caractérisé en ce que la butée de sécurité (8) comprend un ressort (44) fixé dans une rainure (43) de la paroi (22) du boîtier, sur lequel, grâce à des liaisons par concordance de forme entre les disques (39, 40) et entre le disque (40) et la pièce terminale (38) de la roue à ailettes (17), lors du réglage d'une quantité de remplissage d'étoupilles d'allumage (4) maximale et de l'atteinte d'un état vide du chargeur (1), un segment (45) en saillie sur le disque (39) peut buter dans le sens de rotation (23) et en sens opposé.

8. Chargeur selon l'une des revendications 1 à 7, caractérisé en ce que, sur chacune des faces frontales de chaque disque (39, 40), des segments (46) sont présents et, dans la direction axiale du disque (40), une ouverture profilée (47), pour assurer l'accouplement par concordance de forme.

9. Magasin selon l'une des revendications 1 à 8, caractérisé en ce que la pièce de guidage (5) comporte, pour recevoir le ruban de traction (6), un alésage (50) placé au voisinage du guide (49) et une fente (51) s'ouvrant du côté d'insertion du ruban de traction (6), et en ce que, pour améliorer la réception du ressort de chargeur (34), les nervures latérales (52) comportent des arrondissements (53).

10. Chargeur selon l'une des revendications 1 à 9, caractérisé en ce que, pour l'accouplement par concordance de forme du ruban de traction (6) avec le disque indicateur (2) et la pièce de guidage (5), il est prévu, à chaque extrémité, un cylindre (55) disposé perpendiculairement à la direction longitudinale, relié symétriquement des deux côtés du ruban de traction (6), par des nervures (54).

## Claims

1. Primer cartridge magazine (1) for a sliding wedge breech block in a gun, which magazine, when the breech wedge (56) is opened and when it is closed, can be accommodated in a freely accessible manner by a movable slide, wherein the detonator casings (4), which are capable of being stacked in succession to one another in the detonator casing magazine (1), can be subject to spring tension, characterized by the fact that the detonator casing magazine (1), in order to obtain an indication of remaining detonator casings (4) which can be accurately indicated for two opposite sides (10, 11) and which does not detract from the surrounding space (12), contains a rotatably adjustable remainder indicating device (3) tensionally connected with a guide piece (5) which can relieve primer cartridges (4) of the spring tension, while on one hand the remainder indicating device (3) is provided with a locking device (7) which is automatically released when the primer cartridge magazine (1) is in its housed state in the slide (9), as a result of which the available stock of primer cartridges (4) can be indicated continuously, although for loading purposes the spring tension to which the primer cartridges (4) are subjected can be nullified by a locking position, while on the other hand the remainder indicating device (3) is equipped with a safety stop (8) delimiting the range of indication, thus enabling overstrain on the remainder indicating device (3) to be avoided.

2. Primer cartridge magazine in accordance with Claim 1, characterized by the fact that the remainder indicating device (3) is positioned at that end of the primer cartridge magazine (1) which is opposite to the inlet aperture (14) and outlet aperture (15) and in a widened part (18) of the magazine shaft (13) and mainly comprises, as well as the locking device (7) and the safety stop (8), a round indicator disc (2) rotatable about a shaft (16) perpendicular to the sides (10,11), a vane wheel (17) situated on the shaft (16), externally (11) adjustable and secured in the axial direction by securing means (41), a tension band (6) connected on the interlocking principle with the indicator disc (2) and the guide piece (5) and positioned on one side in the primer cartridge magazine (1), and a grip (48) surounding the indicator disc (2) in the manner of a casing, as wel-l as two indicator windows associated with the walls (21, 22), of the housing and situated at a parallel distance from the shaft (16) and widening out towards the sides (10, 11), a ratchet wheel (19) of the locking device (7) being also positioned on the shaft (16) and connected with the vane wheel on the interlocking principle so that it can be rotated together therewith.

3. Primer cartridge magazine, in accordance with Claims 1 and 2, characterized by the following features:

a) the indicator disc (2) is provided on both sides of the end surfaces (27) with continuous even numbers which take the opposite direction to the direction of rotation, the number of figures corresponding to the maximum number of primer cartridges(4) which canbe accommodated in the primer cartridge magazine;
b) in the centre of the indicator disc (2) a continuous profiled aperture (24) extends perpendicularly to the end surfaces (27) to enable it to be entrained by the vane wheel (17).
c) the indicator disc (2) is provided, in the vicinity of the casing (25), which vertically interconnects the end surfaces (27) with a boring (26) which is open via a slit (28) towards the casing (25), thus enabling the tension band (6) to be secured to the indicator disc (2) and enabling the said tension band (6) to be wound up, in the direction of rotation (23), onto the casing (25).

4. Primer cartridge magazine in accordance with any one of Claims 1 to 3, characterized by the fact that the indicator (2) is made of a lightweight material with a specific gravity of <3000 kg/m³, in order to ensure only a slight moment of inertia.

5. Primer cartridge magazine in accordance with any one of Claims 1 to 4, characterized by the fact that the locking device (7) contains a lever (30) which, from the side (11) of the primer cartridge magazine (1), can release the ratchet wheel (19) and which is rotatable about pin(31)situated on the shaft (29) and affixed in the wall (21) of the housing, and which, in the absence of external force, by the force of restoring spring (32) producing the locking position, can engage the gaps (33) between the teeth of the ratchet wheel (19) while the distances between the gaps (33) between the teeth are co-ordinated with the distances between the primer cartridges (4) in the primer cartridge magazine (1) and with the distances between the numbers on the indicator disc (2) in such a way that either the preselected number of the indicator disc (2) or the available stock of primer cartridges can be rendered clearly visible in the indicator window (20).

6. Primer cartridge magazine in accordance with any one of Claims 1 to 5, characterized by the fact that on one end of the vane wheel (17) vanes (35) are provided as a convenient means of prestressing the magazine spring (34) immediately followed by a cylinder (36) as a centering means in the zone of the wall (21) of the housing, to which is connected, as a means for entraining the ratchet wheel (19) and the indicator disc (2), an end piece (38) which is provided with a profile and which serves to accommodate and entrain the discs (39, 40) required for the safety stop (8), a continuous bore (42) taking the axial direction being provided on the vane wheel (17) for the insertion of the securing means (41).

7. Primer cartridge magazine in accordance with any one of Claims 1 to 6, characterized by the fact that the safety stop (8) consists of a spring (44) which is secured in a groove (43) of the wall (22) of the housing and on which, via interlocking connections between the discs (39, 40) and between the disc (40) and the end piece (38) of the vane wheel (17), when a maximum quantity of primer cartridges (4) has been selected and when the primer cartridge magazine (1) becomes empty, a segment (45) projecting on the disc (39) can make contact in the direction of rotation (23) and in the opposite direction respectively.

8. Primer cartridge magazine in accordance with any one of Claims 1 to 7, characterized by the fact that on one end face of each disc (39, 40), segments (46) are provided, while in the axial direction of the disc (40) a profiled aperture (47) is provided as a means of effecting the interlocking coupling.

9. Primer cartridge magazine in accordance with any one of Claims 1 to 8, characterized by the fact that the guide piece (5) serving to accommodate the tension band (6) is provided with abore (50) situated in the vicinity of the guide (49) and with a slit (51) opening on the side on which the tension band (6) is inserted, in addition to which, side bars (52) are provided with curved recesses (53) as a means of accommodating the magazine spring (34) more satisfactorily.

10. Primer cartridge magazine in accordance with any one of Claims 1 to 9, characterized by the fact that as a means of coupling the tension band (6) to the indicator disc (2) and to the guide piece (5) on the interlocking principle a cylinder (55), situated transversally to the longitudinal direction and symmetrically connected on both sides of the tension band (6) via side bars (43), is provided at each end.
